# FASCICULE DE BREVET EUROPEEN

(11) **EP 0 086 697 B1**
(45) Date de publication et mention de la délivrance du brevet: **14.08.1985**
(21) Numéro de dépôt: 83400238.8
(22) Date de dépôt: 04.02.1983
(51) Int. Cl.: H01H 50/32, H01H 50/04

(54) **Appareil inverseur à commande électromagnétique et verrouillage mécanique**
Umschalter mit elektromagnetischer Betätigung und mechanischer Verriegelung
Change-over device with electromagtic operation and mechanical lock

(30) Priorité: 12.02.1982 FR 8202353
(43) Date de publication de la demande: 24.08.1983
(73) Titulaire: TELEMECANIQUE, 92504 Rueil Malmaison Cedex (FR)
(72) Inventeur: Lerude, Gérard, F-06600 Antibes (FR); Lesoile, Jacques, F-86110 Mirebeau (FR)
(74) Mandataire: Marquer, Francis

## Description

L'invention se rapporte à un appareil inverseur à commande électromagnétique comprenant, d'une part, deux systèmes contacteurs identiques équipés chacun d'un électro-aimant ayant une culasse fixe, une bobine et une armature mobile associée à un jeu d'interrupteurs dont les contacts fixes sont reliés à des bornes et, d'autre part, un dispositif de verrouillage mécanique utilisant deux leviers dont des premières extrémités sont accouplées aux armatures tandis que des secondes extrémités se déplacent alternativement dans une région commune qui ne peut être occupée que par l'une de ces secondes extrémités.

De tels appareils sont fréquemment utilisés dans les installations où l'on opère le changement de sens d'un moteur par inversion de l'ordre des phases, et où l'on souhaite améliorer par d'autres voies la sécurité d'inversion offerte par un circuit électrique de verrouillage.

Les appareils connus, par exemple celui décrit dans le document DE-A-3011779, sont généralement obtenus par l'association électrique de deux contacteurs tripolaires entre lesquels, ou à côté desquels on dispose un sous-ensemble de verrouillage mécanique contenant les deux leviers mentionnés ci-dessus.

Un tel mode de réalisation ne peut donner entière satisfaction que si les tolérances de fabrication des contacteurs et du sous-ensemble de verrouillage sont maintenues dans des limites relativement étroites pour que le cumul de ces tolérances ne dépasse pas celles qui garantissent un bon fonctionnement d'ensemble.

Par ailleurs lorsqu'un sous-ensemble de verrouillage est disposé entre deux contacteurs, on perd, à cet endroit, une place qui est généralement attribuée soit à des bornes de contacteurs, soit à d'autres appareils analogues fixés au voisinage, tandis que si le sous-ensemble est placé parallèlement à deux contacteurs voisins, on rencontre des difficultés d'association mécanique encore plus grandes entre lui et les contacteurs en raison de l'incertitude de position que donne à ces appareils le personnel de montage qui les fixe sur un même support.

L'invention se propose par suite de fournir un appareil interrupteur-inverseur présentant la constitution générale mentionnée ci-dessus mais dans lequel des mesures seront prises pour que l'utilisateur n'ait pas à effectuer un montage requérant le respect de positions respectives précises et pour que le montage en usine ainsi que la vérification du bon fonctionnement puissent être largement facilités.

Selon l'invention le but visé est atteint grâce à la mise en oeuvre des caractéristiques présentées à la revendication 1.

D'autres particularités de l'invention ayant notamment pour but d'améliorer la rigidité du boîtier et l'accessibilité aux bobines d'électro-aimant apparaîtront plus clairement à l'aide de la description détaillée ci-après.
Aux dessins annexés:
la fig. 1 représente une vue en perspective éclatée des éléments du boîtier de l'appareil;
la fig. 2 représente une vue en élévation du demi-boîtier de l'appareil, dirigée vers l'intérieur, et sans électro-aimant;
la fig. 3 représente une vue analoggue à celle de la fig. 2 mais où sont disposés les électro-aimants et les porte-contacts;
la fig. 4 représente une vue du boîtier du fond et non équipé de ses deux embases;
la fig. 5 représente une demi-vue de l'appareil coupé par un plan brisé SS' défini à la fig. 2, et
la fig. 6 représente une vue avant de l'appareil complet examiné dans le sens de la flèche G.

Les éléments principaux d'un boîtier 2 d'un appareil interrupteur-inverseur 1 selon l'invention sont particulièrement visibles à la fig. 1 où la référence 3 concerne un demi-boîtier ayant principalement des parois latérales 4, 5 et deux parois longitudinales 6, 7. Ces parois latérales ainsi qu'une cloison centrale 8 s'étendent jusqu'à un plan P qui les limite et sont perpendiculaires à celui-ci, la paroi longitudinale 7 lui est sensiblement parallèle; la paroi longitudinale 6 est perpendiculaire, à la fois, aux parois latérales 4, 5 et au plan P. Entre les parois 4, 5 et la cloison centrale 8 sont formés deux logements identiques 9, 10 (voir aussi fig. 3), dont les volumes inférieurs 11,12, voisins d'une semelle de fixation 13 située dans une région inférieure 14 du demi-boîtier 3 reçoivent respectivement des éléments fixes et mobiles de deux électro-aimants 15, 16, tandis que des volumes supérieurs 17, 18 de ces logements reçoivent respectivement un porte-contact 19, respectivement 20, chacun d'eux étant lié à une armature mobile respective 21, 22; chaque électro-aimant comprend encore de façon connue une culasse fixe 23, 24, une bobine 26, 42 et un ressort de rappel 27, 28.

Dans chaque volume supérieur sont placés des contacts fixes tels que 29, 30 respectivement 31, 32 (voir fig. 2) qui sont séparés par des cloisons isolantes internes, telles que 33, respectivement 34.

Les contacts fixes sont reliés à des bornes de sortie 35 alignées, placées extérieurement au demi-boîtier et donc extérieurement aux deux logements, dans une région supérieure 36 du demi-boîtier. Ces bornes de sortie sont séparées par des nervures d'isolement 37 (voir fig. 5 et 6) et comprennent des bornes de puissance 38, 38' et de relayage 110,110' et des bornes de bobine 39, 39'. Les bornes de bobine aboutissent à des pièces de contact internes 40, respectivement 41 qui sont en contact élastique avec une des extrémités de l'enroulement de chaque bobine 26 respectivement 42 (voirfig. 2).

Chaque armature 21, 22 est liée au porte-contact correspondant par une nervure 43, 44 transversale par rapport au plan P, et leurs mouvements sont guidés dans le plan P par la coopération des porte-contacts avec les cloisons internes 33 respectivement 34.

Chaque porte-contact 19, 20 porte des contacts mobiles en pont tels que 45 respectivement 46, et tels que 47 respectivement 48.

Les trois ponts de contact tels que 45 et 46 coopèrent avec des contacts fixes correspondants 29, 30 du demi-boîtier pour constituer des interrupteurs à fermeture T, tandis que les ponts de contact tels que 47 et 48 coopèrent avec des contacts fixes correspondants 31, 32 pour constituer des interrupteurs à ouverture R. Chaque porte-contact 19, 20 actionne donc un jeu d'interrupteurs particulier 49, respectivement 50.

Chaque nervure 43, 44 des porte-contacts 19, respectivement 20 porte un doigt transversal 51, respectivement 52, qui se déplace en même temps que l'armature correspondante parallèlement à un axe ZZ' (voir fig. 5 et 3).

La paroi longitudinale 7 possède une cavité longitudinale 53 située entre la première région 36 recevant les bornes et les contacts fixes et la seconde région 14 voisine de la semelle 13 (voir fig. 2 et 1 ).

Cette cavité présente deux tétons 54,55 perpendiculaires au plan PP' sur lesquels sont pivotés deux leviers de verrouillage mécanique réciproque 56,57.

Ces leviers possèdent, de façon connue, à des extrémités 63, 64, deux arêtes 58, respectivement 59, placées au voisinage l'une de l'autre dans une même région 60 et deux surfaces d'appui courbes 61, respectivement 62, tandis que des autres extrémités opposées 65, 66 présentent chacune une ouverture oblongue 67, respectivement 68 qui est apte à coopérer avec l'un des doigts de nervure 51, respectivement 52 (voir aussi la fig. 5).

Lorsqu'une armature se déplace parallèlement à l'axe ZZ' vers le bas de la fig. 2, un levier de verrouillage correspondant vient placer sa surface d'appui en regard de l'arête de l'autre levier de verrouillage, ce qui interdit un mouvement parallèle de l'autre, une échancrure 69 de la cloison centrale 8 placée en regard de la cavité 53 autorisant la coopération des deux leviers (voir fig. 5 et 1 ).

Lorsque les armatures des deux électro-aimants 15, 16 et les porte-contacts équipés 19, 20 sont placés dans les logements respectifs on recouvre ceux-ci par des couvercles 70, respectivement 71 (voirfig. 1 et 5) qui ont une forme identique à celle qui serait obtenue en coupant le demi-boîtier 3 par un plan QQ' médian passant par la cloison centrale 8; toutefois il n'est pas prévu de disposer sur les couvercles des cavités qui seraient inutiles à leur fonction de fermeture des logements. Chacun de ces couvercles complète le guidage d'une armature et d'un porte-contact et présente des contacts fixes tels que 72 qui coopèrent avec les ponts de contact et des bornes d'entrée alignées 73 reliées à ces contacts fixes (voir fig. 5, 1 et 6).

Les bornes d'entrée 73 se divisent, d'une part, en bornes 72', 73" pour chaque couvercle et, d'autre part, en bornes de puissance et de relayage 74, 75, respectivement 76, 77 et en bornes de bobine 78, 79 d'une façon analogue à celles du demi-boîtier et sont donc placées dans des régions supérieures 80, respectivement 81, des couvercles 70, respectivement 71, divisées par des cloisons isolantes 82, 83 (voir fig. 6).

Ces couvercles s'appliquent donc sur le demi-boîtier le long du plan PP', qui représente un plan de joint et sont solidarisés avec lui grâce à des crochets élastiques 84, 85, 86, 87 et à des encoches ou ouvertures 88, 89, 91 portés par des cloisons 4, 8, 5, respectivement 110, 111, 112, 113 de ces trois pièces de façon complémentaire et symétrique.

Au montage, le demi-boîtier 3 est équipé avec les contacts fixes, les pièces de bobine, les bornes de sortie, les deux leviers et les porte-contacts équipés, puis les couvercles eux-mêmes équipés de contacts fixes et de bornes d'entrée sont associés au demi-boîtier.

Lorsque ce premier stade d'assemblage est effectué, les éléments fixes 92,93 de chaque électro-aimant sont introduits dans les logements respectifs 9, 10 par deux ouvertures 94, 95 qui subsistent dans le fond 96 du boîtier 2 entre les parties 2 et 70, 71 (voir fig. 4 et 2).

Ces ouvertures sont fermées par deux embases encliquetables 97, 98 qui servent à mainitenir respectivement les culasses 23, 24 des électro-aimants et portent en outre extérieurement des crochets élastiques aptes à coopérer avec un profilé normalisé.

Ces embases forment, en coopération avec des pattes de fixation telles que 99, 100, 101, 102, 103, 104, appartenant respectivement au demi-boîtier 3 et aux couvercles 70, 71, la semelle de fixation 13.

Ainsi qu'on le voit mieux à la fig. 5, les leviers de verrouillage 56, 57 se déplacent dans un plan RR', parallèle à PP' et passant dans la cavité 53; ce plan RR' passe sensiblement par des alvéoles 105 où sont logées respectivement, côte à côte et dans le même ordre, les bornes de sortie 35 de même nature des deux jeux d'interrupteurs 49, 50 associés respectivement à chaque électro-aimant, ainsi que les bornes de bobines 78 et 79. Pour éviter que les leviers de verrouillage aient tendance à glisser le long de leurs pivots on disposera de préférence la paroi 106 de la cavité 53 portant les tétons horizontalement et vers le bas; cette orientation peut être rendue nécessaire par une orientation correspondante des repères de câblage 107 portés par la paroi longitudinale 6 qui deviendra une face avant lorsque le fond de la semelle 13 sera fixé sur une paroi verticale 108.

Les pièces 3,70,71,97,98 pourront avantageusement être obtenues chacune d'une seule pièce par moulage de matière thermoplastique, ce qui permettra notamment de donner aux surfaces de guidage qui assurent le coulissement des porte-contacts, et aux pivots 54, 55 des leviers de verrouillage des positions exemptes de défauts. L'appareil terminé présente une excellente rigidité procurée notamment par les nombreux crochets élastiques qui est encore améliorée lorsque les embases sont associées à un profilé de fixation 109.

## Revendications

1. Appareil inverseur (1) à commande électromagnétique comprenant, d'une part, deux systèmes contacteurs identiques équipés chacun d'un électro-aimant (15,16) ayant une culasse fixe (23, 24), une bobine (26, 42) et une armature mobile (21,25) associée à un jeu d'interrupteurs dont les contacts fixes sont reliés à des bornes (35) et, d'autre part, un dispositif de verrouillage mécanique utilisant deux leviers (56, 57) dont des premières extrémités (65, 66) sont accouplées aux armatures, tandis que des secondes extrémités (63, 64) se déplacent alternativement dans une région commune (60) qui ne peut être occupée que par l'une de ces secondes extrémités (63,64), caractérisé en ce que l'appareil (1 ) est contenu dans un boîtier (2) comprenant, d'une part, un demi-boîtier (3) qui comporte l'ensemble des bornes de sortie (35) des deux jeux d'interrupteurs (49, 50), qui présente deux logements internes (9,10) parallèles et identiques, aptes à recevoir et guider chacun un porte-contact (19,20) de contacteur et l'armature (21, 22), qui lui est associée, ainsi que des moyens de pivotage (54, 55) pour les deux leviers (56, 57) placés sur une paroi longitudinale (7) comprise entre une première région (36) recevant une rangée de bornes de sortie (35) et une seconde région (11) présentant au moins une partie de la semelle de fixation (13) de l'appareil, et comprenant, d'autre part, deux couvercles identiques (70,71) aptes à fermer chacun l'un des logements en complétant le guidage du porte-contact correspondant et en portant chacun des bornes d'entrée (73, 73"), de chaque jeu d'interrupteurs, ces couvercles étant associés au demi-boîtier le long d'un plan de joint (P) dans lequel se déplacent sensiblement les deux armatures (21, 22) et les porte-contacts associés (19, 20).

2. Appareil inverseur selon la revendication 1, caractérisé en ce que les moyens de pivotage sont des tétons (54, 55) venant d'une pièce par moulage avec le fond (106) d'une cavité (53) placée dans cette paroi longitudinale (7) et dirigée vers l'intérieur des logements (9, 10).

3. Appareil inverseur selon la revendication 2, caractérisé en ce que les leviers de verrouillage (56, 57) oscillent dans un plan (R) passant sensiblement par la rangée de bornes de sortie (73), le fond (106) de cette cavité venant sensiblement au niveau des alvéoles de borne (105).

4. Appareil inverseur selon l'une des revendications 1,2 ou 3, caractérisé en ce que le demi-bottier (3) présente une cloison centrale (8) qui est parallèle aux parois transversales (4, 5) perpendiculaires audit plan de joint (P) et qui est placée entre les logements (9, 10), cette cloison (8) et ces parois transversales (4, 5) étant associées à des parois transversales (110,111,112,113) des couvercles (70, 71 ) par des moyens d'accrochage élastiques (84, 85, 86, 87) des ouvertures (88, 89).

5. Appareil inverseur selon l'une des revendications 2 ou 4, caractérisé en ce qu'une face longitudinale (6) du boîtier, parallèle à une paroi de fixation (108), présente des inscriptions (107) d'identification des bornes qui sont orientées de façon telle que celles-ci peuvent être lues lorsque la paroi longitudinale (7) est horizontale et que la cavité (53) est dirigée vers le haut.

6. Appareil inverseur selon l'une des revendications 1 à 5, caractérisé en ce que la région inférieure (14) du boîtier (2) comporte en regard de chaque logement (9, 10) une ouverture (94, 95) fermée chacune par une embase (97, 98) apte à s'accrocher sur un profilé normalisé (109) et à maintenir la culasse (23, 24) des électro-aimants entrant dans ces logements..

## Patentansprüche

1. Umschalter (1) mit elektromagnetischer Betätigung mit, einerseits, zwei identischen Kontaktsystemen, die jeweils mit einem Elektromagneten (15, 16) ausgerüstet sind, welcher ein festes Joch (23, 24), eine Wicklung (26, 42) und einen beweglichen Anker (21, 22) besitzt, wobei letzterer mit einer Schaltergruppe verbunden ist, deren feste Kontakte mit Klemmen (35) verbunden sind; und andererseits einer mechanischen Verriegelungsverrichtung, die sich zweier Hebel (52, 57) bedient; deren erste Enden (65, 66) mit den Ankern gekuppelt sind, während zweite Enden (63, 64) sich wechselweise in einer gemeinsamen Zone (60) bewegen, die jeweils nur von einem dieser zweiten Enden (63, 64) eingenommen werden kann, dadurch gekennzeichnet, dass das Gerät (1) in einem Gehäuse (2) enthalten ist, mit einerseits einer Gehäusehälfte (3), welche die Gesamtheit der Ausgangsklemmen (35) der zwei Schaltergruppen (49, 50) enthält, welches zwei parallele und identische innere Behausungen (9, 10) besitzt, die jeweils einen Kontakthalter (19, 20) des Kontaktes und den entsprechenden Anker (21, 22) aufnehmen und führen können, sowie Schwenkvorrichtungen (54, 55) für die zwei Hebel (56, 57), angebracht auf einer Längswand (7) zwischen einer ersten Zone (36), die eine Reihe von Ausgangsklemmen (35) aufnimmt und einer zweiten Zone (11), wo sich mindestens ein Teil der Befestigungssohle (13) des Apparates befindet; und andererseits zwei identische Deckkappen (70, 71), welche jeweils eines der Gehäuse verschliessen können, unter gleichzeitiger Vervollständigung der Führung des betreffenden Kontakthalters, wobei jede Deckkappe Eingangsklemmen (73, 73") jeder Schaltergruppe trägt. Diese Deckkappen sind mit der Gehäusehälfte entlang einer Verbindungsebene (P) assoziiert, in der sich im wesentlichen die zwei Anker (21,22) und die dazugehörigen Kontakthalter (19, 20) bewegen.

2. Umschalter nach Anspruch 1, dadurch gekennzeichnet, dass die Schwenkvorrichtungen Zapfen (54,55) sind, aus einem Guss gefertigt mit dem Boden (106) einer Vertiefung (53), welche sich in besagter Längswand (7) befindet und gegen das Innere der Behausungen (9,10) gerichtet sind.

3. Umschalter nach Anspruch 2, dadurch gekennzeichnet, dass die Verriegelungshebel (56,. 57) in einer Ebene (R) oszillieren, die im wesentlichen durch die Reihe der Ausgangsklemmen (73) verläuft, wobei der Boden (106) besagter Vertiefung sich im wesentlichen auf gleicher Höhe wie die Klemmenbuchsen (105) befindet.

4. Umschalter nach einem der Ansprüche 1, 2 oder 3, dadurch gekennzeichnet, dass die Gehäusehälfte (3) eine zentrale Trennwand (8) hat, parallel zu den Querwänden (4, 5), die ihrerseits senkrecht zur besagten Verbindungsebene (P) verlaufen und zwischen den Behausungen (9,10) befindlich, wobei diese Trennwand (8) und diese Querwände (4, 5) mit Querwänden (110, 111, 112, 113) der Deckkappen (70, 71) durch elastische Verbindungsmittel (84, 85, 86, 87) der Öffnungen (88, 89) assoziiert sind.

5. Umschalter nach einem der Ansprüche 2 oder 4, dadurch gekennzeichnet, dass sich auf einer Längsseite (6) des Gehäuses, die parallel zu einer Befestigungswand (108) ist, Zeichen (107) zur Identifizierung der Klemmen befinden, die so orientiert sind, dass sie abgelesen werden können, wenn die Längswand (7) sich in waagerechter Stellung befindet und die Vertiefung (53) nach oben gerichtet ist.

6. Umschalter nach einem der Ansprüche 1 bis 5, dadurch gekennzeichnet, dass die untere Zone (14) des Gehäuses (2) gegenüber jeder Behäusung (9, 10) eine Öffnung (94,95) hat, die jeweils durch eine Anschlussfläche (97, 98) geschlossen wird, welche mit einem Standardprofil (109) verbunden werden kann und das Joch (23, 24) der Elektromagneten, die in diese Behausungen eindringen, festhalten kann.

## Claims

1. A reversing device (1) with electromagnetic control comprising, on the one hand, two identical contactor systems each equipped with an electromagnet (15, 16) having a fixed yoke (23, 24), a coil (26, 42) and a movable armature (21, 22) coupled to a set of switches, the fixed contacts of which are connected to terminals (35), and, on the other hand, a mechanical locking device using two levers (56, 57) the first ends (65, 66) of which are coupled to the armatures whereas the second ends (63, 64) move alternately into a common zone (60) which may be occupied by only one of these second ends (63, 64), characterized in that the device (1 ) is contained in a casing (2) comprising, on the one hand, a half-casing (3) which comprises all of the output terminals (35) of the two sets of switches (49, 50) which has two identical, parallel internal housings (9, 10) each adapted to receive and guide a contactor contact-carrier (19, 20) and the armature (21, 22) coupled to it, as well as means of pivoting (54, 55) for the two levers (56, 57) mounted on a longitudinal wall (7) comprised between a first zone (36) receiving a row of output terminals (35) and a second zone (11) having at least a part of the fastening base (13) of the device; and, on the other hand, comprising two identical covers (70, 71 ) each adapted to close one of the housings by completing guidance of the corresponding contact carrier and by each carrying input terminals (73, 73") of each set of switches, these covers being coupled to the half-casing along a joining plane (P) in which are substantially movable the two armatures (21, 22) and the associated contact carriers (19, 20).

2. A reversing device as claimed in claim 1, wherein the said means for pivotally mounting the said levers comprise studs (54, 55) integrally connected to the bottom (106) of a cavity (53) placed in the longitudinal wall (7) and oriented towards the interior of the housings (9, 10).

3. A reversing device as claimed in claim 2, wherein the blocking levers (56, 57) oscillate in a plane (R) passing substantially through the row of output terminals (73) the bottom (106) of this cavity coming substantially to the level of the terminal recesses (105).

4. A reversing device according to one of claims 1, 2 or 3, characterized in that the half-casing (3) has a central partition (8) parallel to the transverse walls (4, 5) perpendicular to the joining plane (P) and which is placed between the housings (9,10), this partition (8) and these transverse walls (4, 5) being associated to transverse walls (110, 111-112,113) of the covers (70, 71 ) by resilient hooking means (84, 85, 86, 87) of the openings (88, 89).

5. A reversing device according to one of claims 2 or 4, characterized in that one longitudinal face (6) of the casing, parallel to a fastening wall (108) has inscriptions (107) for identification of terminals which are oriented so these latter can be read when the longitudinal wall (7) is horizontal and when the cavity (53) is facing upwards.

6. A reversing device as claimed in one of claims 1 to 5, characterized in that the lower region (14) of the casing (2) has, opposite each housing (9, 10), an opening (94, 95) each closed by a coupling connector (97, 98) adapted to engage on a standardized section (109) and to hold the yoke (23, 24) of the electromagnets entering into said housings.
